# EUROPÄISCHE PATENTSCHRIFT

(11) **EP 1 757 209 B1**
(45) Veröffentlichungstag und Bekanntmachung des Hinweises auf die Patenterteilung: **19.10.2011**
(21) Anmeldenummer: 06016564.4
(22) Anmeldetag: 08.08.2006
(51) Int. Cl.: A47C 27/14

(54) **Matratze**
Mattress
Matelas

(30) Priorität: 23.08.2005 DE 102005039862
(43) Veröffentlichungstag der Anmeldung: 28.02.2007
(73) Patentinhaber: Kroner, Christoph, 80937 München (DE)
(72) Erfinder: Kroner, Christoph, 80937 München (DE)
(74) Vertreter: Melzer, Wolfgang

(56) Entgegenhaltungen:
- EP-A- 1 157 642
- WO-A-87/06442
- WO-A-02/087392
- DE-U1- 20 023 506
- FR-A- 2 758 957
- US-A- 3 051 601
- US-A- 5 669 094
- US-A1- 2003 041 381
- US-A1- 2003 177 584
- US-A1- 2004 033 351

## Beschreibung

Die Erfindung betrifft eine Matratze, deren Matratzenkern aus einer Auflageschicht aus viscoelastischem Schaum und einer Stützschicht aus weniger nachgiebigem Schaum besteht, die miteinander verbunden, insbesondere verklebt, sind.

Im Handel sind Schaumstoffmatratzen erhältlich, bei denen eine Auflageschicht aus einem viscoelastischen Schaum besteht.

Viscoelastische Schäume für die Auflageschicht einer Matratze haben den Vorteil, dass sie sich besser den Liegegewohnheiten eines Nutzers anpassen, als herkömmliche Schäume oder gar Federkernmatratzen. Durch geeignete Abstimmung beim Schäumen können verschiedene Härtegrade erreicht werden. Typisch sind im Handel harte, mittlere und weiche Matratzen erhältlich. Typisch bei den im Handel erhältlichen Matratzen dieser Bauart ist die Auflageschicht aus viscoelastischem Schaum auf einer Stützschicht aufgebracht, insbesondere aufgeklebt und sind beide Schichten etwa gleich dick. Dies genügt meist den üblichen Schlafgewohnheiten.

Probleme treten jedoch dann auf, wenn, wie bei Patienten oder älteren Personen, die Beweglichkeit eingeschränkt ist oder es sich gar um pflegebedürftige Personen handelt. Ein zu starkes Einsinken in den viscoelastischen Schaum erschwert nicht nur die Betreuung durch Pflegepersonal sondern auch das selbständige Verlassen der Matratze.

Die DE 200 23 506 U1, deren Merkmale den Oberbegriff des Anspruches 1 bilden, zeigt eine Matratzenanordnung,bei der die Auflageschicht und die Stützschicht nicht gleichdick sind und bei der ein Randabschnitt an der Längsseite der Anordnung aus Stützschicht und Auflageschicht vorgesehen ist. Die Randabschnitte weisen größere Harte auf. Damit kann ein zu starkes Einsinken und ein randseitiges Herausfallen verhindert werden, während ein Herausrutschen des noch selbst bewegungsfähigen Patienten ermöglicht ist. Somit kann der Nutzer auch bei eingeschränkter Beweglichkeit die Matratze verlassen und kann Pflegepersonal einen Liegenden gut versorgen. Durch das Vorsehen eines Randabschnittes größerer Härte kann ein ßenutzer der sich typisch beim Verlassen eines Bettes rückseitig an der Längsseite der Matratze abstützt bevor er sich vollständig aufrichtet mit oder ohne Unterstützung von Pflegepersonalbeim Aufstehen unterstützt werden, da der Randabschnitt ohne als ernsthafte Kante zu wirken, eine größere Härte als die Stützschicht besitzt

Die bekannte Matratze ist somit ein Schritt in die richtige Richtung, hat jedoch gravierende Nachteile in der Praxis bei der Betreuung durch Pflegepersonal und insbesondere auch bei selbstständigem Verlassen der Matratze aber auch dann, wenn die Matratze aus einer Liegestellung in geneigte Stellungen im Kopf- oder Fußbereich verschwenkt werden soll.

Eine eine Stützschicht aufweisende Matratze, bei der ein Teil der Auflageschicht über umlaufenden Randabschnitten angeordnet ist, ist aus der US 2003/0177584 A1 bekannt. Dort soll ferner für die Materialauswahl ohne nähere Kriterien eine Eindringtiefe bzw. ein Rückstellvermögen berücksichtigt werden.

Ausgehend hiervon ist es Aufgabe der vorliegenden Erfindung die Matratze der gattungsgemäßen Art derart weiterzubilden, dass sie im Besonderen gut für in der Beweglichkeit eingeschränkte Nutzer oder gar Pflegefälle geeignet ist.

Die Aufgabe wird durch die Merkmale des unabhängigen Anspruches gelöst.

Die Erfindung wird durch die Merkmale der abhängigen Ansprüche weitergebildet. Insbesondere ist es zweckmäßig, die Materialien derart auszuwählen, dass sie autoklavierbar sind, also einer Wasserdampfbehandlung unter Druck von bis zu etwa 105°C ohne Beschädigung widerstehen können. Ferner ist es zweckmäßig, an den Anwendungsfall angepasste Bezüge zu verwenden, insbesondere einen inkontinenzgeeigneten Bezug, der im Ernstfall in einfacher Weise gereinigt werden kann und der, so wie die Matratze, üblichen Desinfektions- und Reinigungsverfahren unterworfen werden kann. Es ist zu erwähnen, dass das Vorsehen von Bezügen an sich bekannt ist (z.B. WO 87/06442, FR 2 758 957 A3).

Die Erfindung wird anhand des in der einzigen Figur der Zeichnung schematisch dargestellten Ausführungsbeispiels näher erläutert. Die Zeichnung zeigt perspektivisch den Aufbau einer erfindungsgemäßen Matratze mit zugeordnetem Bezug.

Eine Matratze 1 weist einen Matratzenkern 2 auf, der aus einer Übereinanderlagerung einer Stützschicht 3 und einer Auflageschicht 4 aus viscoelastischem Schaum besteht. Die Stützschicht 3 besteht ebenfalls aus einem Schaum, vorzugsweise aus einer Schaumart, die zusammen mit der Schaumart der Auflageschicht 4 recycelbar ist. Die beiden Schichten 3 und 4 sind fest miteinander verbunden, insbesondere ganz- oder teilflächig oder auch punktförmig verklebt.

An beiden Längsseiten des Matratzenkerns 2 weist die Stützschicht 3 Randabschnitte 5 auf, deren Schaummaterial höhere Härte besitzt als das Schaummaterial der Stützschicht 3. Im Querschnitt sind die Randbereiche grob angenähert etwa quadratisch. Die Randbereiche 5 können an die Stützschicht 3 angeformt sein, etwa durch geeignete Anpassung des Schäumvorganges. Zweckmäßig sind jedoch alle Bestandteile des Matratzenkerns aus Schaumzuschnitten gefertigt und fest miteinander verbunden, insbesondere verklebt.

Bestandteile des Matratzenkerns aus Schaumzuschnitten gefertigt und fest miteinander verbunden, insbesondere verklebt.

Wie dargestellt ist die Dicke der Auflageschicht 4 aus viscoelastischem Schaum derart, dass sie etwa ein Drittel bis ein Viertel der Gesamtdicke der Matratze beträgt. Bei einer typischen Gesamtdicke von 16 cm ist die Stützschicht 3 etwa 10 bis 12 mm dick und die Auflageschicht 4 dementsprechend 4 bis 6 cm dick. Die Breite des Randbereiches 5 liegt etwa in der Größenordnung der Dicke der Stützschicht 3, ist jedenfalls zumindest so breit, dass ein Nutzer ihr nicht als unangenehme Kante empfinden wird. Die Breite des Randbereiches 5 liegt daher etwa im Bereich von 6 bis 12 cm, bevorzugt bei 8 cm.

Die vorgenannten Abmessungsbeziehungen erlauben es, Schaumstoffe auszuwählen, die zum einen ein konturengerechtes Einsinken des Nutzers und damit optimale Gewichtsverteilung bei der Auflageschicht 4 unter Unterstützung durch die Stützschicht 3 erreichen. Insbesondere Letztere erreicht die Unterstützung der Wirbelsäule. Die Stützschicht 3 erlaubt bei geeigneter Auswahl auch kinästetische Maßnahmen. Auf diese Art und Weise ist die erfindungsgemäße Matratze auch geeignet gegen Dekubitus und bei Schmerzen (also für die Dekubitus-Prophylaxe, die Dekubitustherapie und die Schmerztherapie). Das Vorsehen der Randbereiche 5 mit höherer Härte des Schaums als bei der Stützschicht 3 erlaubt dem Nutzer eine günstige und sehr sichere Sitzposition beim Aufstehen, insbesondere kann der Nutzer bei Betten mit hoher Liegefläche, wie sie insbesondere im Pflegebereich üblich sind, ohne Verlust am Komfort bei der Liegefläche aus der sicheren Sitzposition einfach nach außen gleiten und aufstehen. Dies erleichtert das Aufstehen bei insbesondere in der Beweglichkeit eingeschränkten Nutzern, insbesondere auch bei solchen Nutzern, die ein Aufstehen nur mit Unterstützung einer Pflegekraft durchführen können.

Matratzen sind typisch mit einem Bezug versehen. Nachdem insbesondere ein viscoelastischer Schaum eine klebrig wirkende Oberfläche besitzt, die das Aufziehen eines Bezuges erheblich erschwert, ist es zweckmäßig, den Matratzenkern 2 mit einem sogenannten Nesselbezug 6 zu versehen, einer sehr großporigen oder gar netzartigen Baumwollhülle. Das Vorsehen eines solchen Nesselbezuges 6 hat darüber hinaus den Vorteil, dass dieser Bezug mit angenähten Etiketten versehen werden kann, die bleibend kennzeichnen (etwa durch die Beschriftung "oben"), wo die Auflageschicht 4 des Matratzenkerns 2 angeordnet ist. Ein Bezug 7 kann dann in einfacher Weise übergezogen werden, da er auf dem Nesselbezug 6 leicht gleiten kann.

Vorzugsweise weist der Bezug 7 zumindest an drei Seiten, zwei Längsseiten, einer Querseite, einen umlaufenden Reißverschluß 8 auf, um das Beziehen zu erleichtern. Zweckmäßig ist der Reißverschluß 8 derart vorgesehen, dass er durch Bezugmaterial streifenartig überdeckt werden kann, wobei eine solche Überdeckung 9 schematisch dargestellt ist. Diese Überdeckung 9 ist zweckmäßig derart, dass das freie Ende 10 der Überdeckung 9 bei richtig abgelegter Matratze 1 unten ist. Auch hier können als Orientierungshilfe Etiketten angenäht sein, die zweifelsfrei, auch im eiligen Betrieb eines Pflegeheims oder eines Krankenhauses die richtige Orientierung erlauben.

Grundsätzlich sind alle üblichen Bezugsmaterialien für den Bezug 7 geeignet. Allerdings muss bei in der Beweglichkeit eingeschränkten Nutzern und insbesondere pflegebedürftigen Nutzern mit erhöhter Inkontinenz gerechnet werden. Es ist daher zweckmäßig, für den Bezug 7 ein Inkontinenz geeignetes Material zu verwenden, vor allem ein PU-beschichtetes Trägermaterial (PU = Polyurethan), das bakterien- und virendicht ist, das absolut flüssigkeitsdicht, jedoch wasserdampfdurchlässig ist und vorzugsweise darüber hinaus reißfest und bi-elastisch, zumindest jedoch in Längsrichtung monoelastisch, ist.

Bei solchen Materialien ist eine Oberflächenreinigung durch Wischdesinfektion mittels üblicher aldehyd- und phenolfreier Desinfektionsmittel möglich. Selbstverständlich kann der Bezug 7 auch in üblicher Weise gewaschen werden, wenn er von dem Matratzenkern 2 wieder abgenommen ist.

Bei geeigneter Auswahl der Materialien für die verschiedenen Bereiche des Matratzenkerns 2 kann eine Reinigung insbesondere der Oberfläche der Auflageschicht 4 mit Hilfe üblicher Reinigungsmittel in Wasser erfolgen.

Der Matratzenkern 2 ist bei geeigneter Auswahl der Materialien sogar autoklavierbar bei 75°C bis 105°C, was insbesondere dann unumgänglich und daher bei der Erfindung von großem Vorteil möglich ist, wenn der Matratzenkern 2 mit Keimen kontaminiert sein sollte. Dies erlaubt höhere Lebensdauer der Matratze insgesamt, während nicht autoklavierbare Matratzen bei jeder Kontamination mit Keimen als medizinischer Sondermüll kostspielig entsorgt werden müssen.

Als besonders geeignet haben sich (für einen (erwachsenen) Nutzer im Gewichtsbereich von ... kg) Materialien für die Stützschicht 3, die Auflageschicht 4 und den Randbereich 5 gezeigt, die die folgenden physikalischen Eigenschaften aufweisen:

| | Stützschicht 3 | Auflageschicht 4 | Randbereich 5 |
|---|---|---|---|
| Raumgewicht in kg/m³ | 30 | 40 | 30 |
| Stauchhärte 40% in kPa | 2,7 | 3,0 | 4,0 |
| Eindruckhärte 25 % in N | 100 | 100 | 140 |
| Eindruckhärte 40% in N | 120 | 125 | 170 |
| Eindruckhärte 65 % in N | 210 | 250 | 320 |
| Rückprallelastizität in % | 55 | 60 | 50 |
| minimale Zugfestigkeit in kPa | 120 | 130 | 110 |
| maximaler Druckverformungsrest 50% in % | 1,5 | 3,0 | 2,0 |
| maximaler Druckverformungsrest 75 % in % | 2,5 | 4,0 | 2,5 |

Dabei wird Raumgewicht im Sinne der DIN53420-ISO1855 verstanden, wird Stauchhärte im Sinne der DIN53577-ISO3386 verstanden, wird Eindruckhärte im Sinne der DIN53576/B-ISO2439 verstanden, wird die Rückprallelastizität im Sinne der ASTMD-3574 verstanden, wird die Zugfestigkeit im Sinne der DIN53571-ISO 1798 verstanden und wird der Druckverformungsrest im Sinne der DIN53572-ISO1856 verstanden. Die angegebenen Werte verstehen sich als Angaben der Größenordnung und können daher geringfügig, abhängig von verwendeten Chargen oder von Herstellerbedingungen, von den angegebenen Zahlenwerten abweichen.

## Patentansprüche

1. Matratze, deren Matratzenkern (2) aus einer Auflageschicht (4) aus viscoelastischem Schaum und einer Stützschicht (3) aus weniger nachgiebigem Schaum besteht, die miteinander verbunden, insbesondere verklebt sind, wobei die Auflageschicht (4) eine Dicke besitzt, die ein Drittel bis ein Viertel der Gesamtdicke des Matratzenkerns (2) beträgt, und beide Längsseiten je einen Randabschnitt (5) gröBerer Härte aufweisen, wobei die Randabschnitte (5) nebengeordnet und mit der Stützschicht (3) verbunden, insbesondere verklebt vorgesehen sind,
**dadurch gekennzeichnet,**
**dass** das Material des viscoelastischen Auflageschicht (4) so ausgebildet ist, dass Stauchhärte und Eindruckhärte etwa in der Größenordnung derjenigen der Stützschicht (3) liegen oder etwas größer sind, der Druckverformungsrest deutlich um bis zu 100 bis 120 % höher ist als der der Stützschicht (3),
**dass** die Randabschnitte (5) lediglich im Bereich der Stützschicht (3) vorgesehen sind, und
**dass** das Material des Randbereichs (5) so ausgewählt ist, dass dessen Stauchhärte um ein Drittel höher ist als die der Stützschicht (3) und die Eindruckhärte um 40 bis 60 % höher ist als die der Stützschicht (3).

2. Matratze nach Anspruch 1,
**dadurch gekennzeichnet,**
**das** der Randabschnitt (5) eine Breite von 6 bis 12 cm, bevorzugt 8 cm, besitzt.

3. Matratze nach Anspruch 1 oder 2,
**dadurch gekennzeichnet,**
**dass** die Materialien des Matratzenkerns so ausgewählt sind, dass sie auf den gleichen chemischen Grundmaterialien beruhen.

4. Matratze nach einem der Ansprüche 1 bis 3,
**dadurch gekennzeichnet,**
**dass** die Materialien des Matratzenkerns (2) so ausgewählt sind, dass sie einer Wasserdampfbehandlung unter Druck bis ca. 105°C bis 115°C (Autoklavieren) widerstehen.

5. Matratze nach einem der Ansprüche 1 bis 4, mit einem den Matratzenkern (2) umhüllenden Bezug (7),
**dadurch gekennzeichnet,**
**dass** der Bezug (7) Inkontinenz geeignet ausgebildet ist.

6. Matratze nach Anspruch 5,
**dadurch gekennzeichnet,**
**dass** der Bezug (7) flüssigkeitsdicht, jedoch wasserdampfdurchlässig ist.

7. Matratze nach Anspruch 6,
**dadurch gekennzeichnet,**
**dass** der Bezug (7) reißfest und elastisch, und zwar zumindest in Längsrichtung monoelastisch, ist.

8. Matratze nach einem der Ansprüche 5 bis 7,
**dadurch gekennzeichnet,**
**dass** das Material des Bezugs (7) durch ein Trägermaterial gebildet ist, das PUbeschichtet ist und das bakterien- und virendicht ausgebildet ist.

9. Matratze nach einem der Ansprüche 1 bis 8,
**dadurch gekennzeichnet,**
**dass** der Matratzenkern (2) einen Nesselbezug (6) aus einem Baumwollmaterial aufweist.

10. Matratze nach einem der Ansprüche 5 bis 9,
**dadurch gekennzeichnet,**
**dass** der Bezug (7) einen Reißverschluß (8) aufweist, der im bezogenen Zustand zumindest längs dreier Seiten verläuft und der durch einen Materialstreifen des Bezugs (7) außen so abgedeckt ist, dass der freie Rand (10) des die Abdeckung (9) bildenden Materialstreifens unten liegt.

## Claims

1. A mattress, of which the mattress core (2) comprises a padding layer (4) made of visco-elastic foam and a support layer (3) made of a less yielding foam, which are connected, especially glued, to one another, wherein the padding layer (4) provides a thickness, which is one third to one quarter of the total thickness of the mattress core (2), and both long sides each provide an edge portion (5) of relatively greater hardness, wherein the edge portions (5) are arranged side-by-side and connected, especially glued, to the support layer (3),
**characterised in that**
the material of the visco-elastic padding layer (4) is formed in such a manner that resistance to crushing and indentation hardness are disposed approximately in the order of magnitude of those of the support layer (3) or somewhat greater, and the compression set is significantly greater, by up to 100 to 120%, than that of the support layer (3), that the edge portions (5) are provided only in the region of the support layer, and
that the material of the edge region (5) is selected in such a manner that its resistance to crushing is greater by one third than that of the support layer (3), and the indentation hardness is greater by 40 to 60% than that of the support layer (3).

2. The mattress according to claim 1,
**characterised in that**
the edge portion (5) provides a width from 6 to 12 cm, preferably 8 cm.

3. The mattress according to claim 1 or 2,
**characterised in that**
the materials of the mattress core are selected in such a manner that they are based on the same chemical base materials.

4. The mattress according to any one of claims 1 to 3,
**characterised in that**
the materials of the mattress core (2) are selected in such a manner that they withstand steam cleaning under pressure (autoclaving) up to approximately 105°C to 115°C.

5. The mattress according to any one of claims 1 to 4, with a covering (7) enclosing the mattress core (2),
**characterised in that**
the covering (7) is embodied as an incontinence-resistant covering.

6. The mattress according to claim 5,
**characterised in that**
the covering (7) is water-tight but permeable to steam.

7. The mattress according to claim 6,
**characterised in that**
the covering (7) is tear-resistant and elastic, and, in fact, mono-elastic at least in the longitudinal direction.

8. The mattress according to any one of claims 5 to 7,
**characterised in that**
the material of the covering (7) is formed by a carrier material, which is PU-coated and formed in a bacteria-proof and virus-proof manner.

9. The mattress according to any one of claims 1 to 8,
**characterised in that**
the mattress core (2) provides a nettle-cloth covering (6) made of a cotton material.

10. The mattress according to any one of claims 5 to 9,
**characterised in that**
the covering (7) provides a zip fastener(8), which, in the covered condition, extends along at least three sides and which is covered externally by a strip of the covering material (7) in such a manner that the free edge (10) of the material strip forming the covering (9) is arranged downwards.

## Revendications

1. Matelas, dont le noyau de matelas (2) est constitué d'une couche de support (4) d'une mousse viscoélastique et d'une couche d'appui (3) d'une mousse moins déformable, lesquelles sont liées ensemble, sont en particulier collées, dans lequel
la couche de support (4) présente une épaisseur, qui est d'un tiers à un quart l'épaisseur totale du noyau de matelas (2), et les deux côtés longitudinaux présentent chacun une partie de bord (5) d'une dureté plus élevée, les parties de bord (5) étant séparées et liées à la couche d'appui (3), sont en particulier prévues collées,
**caractérisé,**
**en ce que** le matériau de la couche de support viscoélastique (4) est formé de telle sorte que la dureté par les efforts et la dureté à la pénétration sont à peu près du même ordre de grandeur de celle de la couche d'appui (3) ou quelque peu supérieure, la déformation rémanente à la compression est nettement supérieure jusqu'à de 100 à 120 % à celle de la couche d'appui (3),
**en ce que** les parties de bord (5) sont uniquement prévues dans le domaine de la couche d'appui (3), et
**en ce que** le matériau du domaine de bord (5) est choisi de sorte que sa dureté par les efforts est d'un tiers supérieur à celle de la couche d'appui (3) et la dureté à la pénétration est de 40 à 60 % supérieure à celle de la couche d'appui (3).

2. Matelas selon la revendication 1, **caractérisé en ce que** la partie de bord (5) présente une largeur de 6 à 12 cm, de préférence de 8 cm.

3. Matelas selon la revendication 1 ou 2, **caractérisé en ce que** les matières du noyau de matelas sont choisies de sorte qu'elles sont basées sur des matières de base chimiques identiques.

4. Matelas selon l'une quelconque des revendications 1 à 3, **caractérisé en ce que** les matières du noyau de matelas (2) sont choisies de sorte qu'elles résistent à un traitement à la vapeur d'eau sous pression jusqu'à d'environ 105°C à 115°C (autoclave).

5. Matelas selon l'une quelconque des revendications 1 à 4, avec un revêtement (7) enveloppant le noyau de matelas (2), **caractérisé en ce que** le revêtement (7) est formé pour être approprié à l'incontinence.

6. Matelas selon la revendication 5,
**caractérisé en ce que** le revêtement (7) est étanche au liquide, laisse toutefois passer la vapeur d'eau.

7. Matelas selon la revendication 6, **caractérisé en ce que** le revêtement (7) est résistant aux déchirures et est élastique, et est en effet monoélastique au moins dans la direction longitudinale.

8. Matelas selon l'une quelconque des revendications 5 à 7, **caractérisé en ce que** la matière du revêtement (7) est constituée d'une matière de support, laquelle est revêtue de PU et laquelle est formée pour être étanche aux bactéries et aux virus.

9. Matelas selon l'une quelconque des revendications 1 à 8, **caractérisé en ce que** le noyau de matelas (2) présente un revêtement de coton écru (6) constitué d'une matière de laine.

10. Matelas selon l'une quelconque des revendications 5 à 9, **caractérisé en ce que** le revêtement (7) présente une fermeture éclair (8), laquelle parcourt à l'état fermé au moins le long de trois côtés et laquelle est recouverte sur l'extérieur par une bande de matière du revêtement (7) de sorte que le bord libre (10) de la bande de matière formant le recouvrement (9) est posé vers le bas.
